# EUROPÄISCHE PATENTSCHRIFT

(11) **EP 1 413 756 B1**
(45) Veröffentlichungstag und Bekanntmachung des Hinweises auf die Patenterteilung: **25.10.2006**
(21) Anmeldenummer: 03013669.1
(22) Anmeldetag: 17.06.2003
(51) Int. Cl.: F04B 49/24, F04B 53/16

(54) **Kraftstoffpumpe**
Fuel pump
Pompe à combustible

(30) Priorität: 25.10.2002 DE 10249688
(43) Veröffentlichungstag der Anmeldung: 28.04.2004
(73) Patentinhaber: ROBERT BOSCH GMBH, 70442 Stuttgart (DE)
(72) Erfinder: Rembold, Helmut, 70435 Stuttgart (DE)

(56) Entgegenhaltungen:
- EP-A- 1 162 365
- DE-A- 4 213 798
- DE-A- 4 401 073
- US-A- 6 116 870

## Beschreibung

### Stand der Technik

Die Erfindung betrifft eine Hochdruck-Kraftstoffpumpe für eine Kraftstoffeinspritzanlage einer Brennkraftmaschine nach dem Oberbegriff des Anspruchs 1. Eine solche Hochdruck-Kraftstoffpumpe ist aus der nicht vorveröffentlichten deutschen Patentanmeldung 101 34 066.4 bekannt. Bei dieser Kraftstoff-Hochdruckpumpe ist das Mengensteuerventil vollständig in einen Zylinderkopf der Hochdruck-Kraftstoffpumpe integriert.

Das Mengensteuerventil übernimmt die Versorgung eines Förderraums der Kraftstoff-Hochdruckpumpe mit Kraftstoff und die Steuerung der Fördermenge der Kraftstoff-Hochdruckpumpe. Dies geschieht dadurch, dass ein federbelastetes Ventilglied von seinem Dichtsitz abhebt, sobald im Förderraum während des Saughubs der Kraftstoff-Hochdruckpumpe ein niedrigerer Druck als vor dem Ventilglied herrscht. Wenn das Ventilglied von seinem Dichtsitz abgehoben hat, kann Kraftstoff aus einer Niederdruck-Kraftstoffleitung in den Förderraum strömen.

Beim anschließenden Förderhub der Kraftstoff-Hochdruckpumpe wird das Ventilglied aufgrund der geänderten Druckverhältnisse und durch eine Schließfeder in Richtung des Dichtsitzes bewegt. Wenn das Ventilglied auf dem Dichtsitz aufliegt, steigt der Druck im Förderraum während des Förderhubs schnell an und der Kraftstoff wird in eine Hochdruck-Kraftstoffleitung ausgeschoben.

Um die Fördermenge der Kraftstoff-Hochdruckpumpe steuern zu können, ist ein elektrischer Stellantrieb im Mengensteuerventil vorgesehen, welcher über einen Stößel das Ventilglied von seinem Dichtsitz fernhalten kann. Dies bedeutet, dass bei einer entsprechenden Ansteuerung des Stellantriebs im Förderraum während des Förderhubs der Hochdruck-Kraftstoffpumpe kein Druckaufbau stattfindet, sondern der im Förderraum befindliche Kraftstoff in die Niederdruck-Kraftstoffleitung zurückgeschoben wird. Erst wenn durch eine geänderte Ansteuerung des Stellantriebs das Ventilglied auf dem Dichtsitz aufliegt, findet der bereits beschriebene Druckaufbau statt und Kraftstoff wird aus dem Förderraum in die Kraftstoff-Hochdruckleitung gefördert. Je nach dem wie lange das Ventilglied während des Förderhubs der Kraftstoff-Hochdruckpumpe offen gehalten wird, ändert sich die Fördermenge der Hochdruck-Kraftstoffpumpe.

Bei dem in der genannten Druckschrift beschriebenen Hochdruck-Kraftstoffpumpe wird der Zylinderkopf mindestens teilweise mit dem im Förderraum herrschenden Hochdruck beaufschlagt. Infolgedessen muss die Verbindung zwischen Zylinderkopf und Zylinder der Hochdruck-Kraftstoffpumpe große Kräfte übertragen und an die Abdichtung zwischen Zylinderkopf und Zylinder der Hochdruck-Kraftstoffpumpe werden hohe Anforderungen gestellt.

Entsprechendes gilt auch für die aus der DE 44 01 073 A1 und der DE 42 13 798 A1 bekannten Kraftstoffpumpen. Bei diesen Kraftstoffpumpen ist der Ventilsitz als separates plattenförmiges Bauteil ausgeführt. Dieses plattenförmige Bauteil wird zwischen Zylinder und Zylinderkopf geklemmt.

Aus der US 6,116,870 ist eine Kraftstoffpumpe bekannt, bei der das Auslassventil vollständig in den Zylinderkopf der Kraftstoffpumpe integriert ist.

### Vorteile der Erfindung

Bei einer erfindungsgemäßen Kraftstoffpumpe nach dem Oberbegriff des Anspruchs 1 ist der Ventilsitz in einer zylindrischen Ausnehmung des Zylinders befestigt oder in ein Innengewinde des Zylinders eingeschraubt. Dadurch sind alle Hochdruck führenden Komponenten der Hochdruckkraftstoffpumpe im Zylinder integriert. Infolgedessen vereinfacht sich die Abdichtung der mit Hochdruck beaufschlagten Bereiche der Hochdruck-Kraftstoffpumpe, an die Verbindung zwischen Zylinderkopf und Zylinder werden nur noch geringe Anforderungen gestellt. Außerdem kann die Abdichtung zwischen Zylinderkopf und Zylinder, da der Zylinderkopf nur noch mit niederen Drücken beaufschlagt wird, vereinfacht werden.

Dadurch ergeben sich erhebliche Vereinfachungen bei der Herstellung und Montage der erfindungsgemäßen Hochdruck-Kraftstoffpumpe, was sich neben einer erhöhten Zuverlässigkeit der Kraftstoff-Hochdruckpumpe auch in Kostenvorteilen niederschlägt.

Außerdem ermöglicht es die erfindungsgemäße Konstruktion, den Ventilsitz aus einem anderen Material als den Zylinder herzustellen. Dadurch wird die Herstellung des Ventilsitzes vereinfacht, da es sich bei dem separaten Ventilsitz um ein sehr einfaches Bauteil handelt.

Erfindungsgemäß weist der Ventilsitz einen zylindrischen Abschnitt auf, der mit einer zylindrischen Ausnehmung des Zylinders eine Presspassung bildet. Durch eine Presspassung ist eine kostengünstige und zuverlässige Verbindung des Ventilsitzes mit dem Zylinder gewährleistet. Außerdem hat die Presspassung eine Dichtwirkung, so dass Ventilsitz und Zylinder nicht noch zusätzlich abgedichtet werden müssen. Bei geeigneter Wahl der Presspassung sitz der Ventilsitz so fest im Zylinder, dass er trotz der förderraumseitigen Beaufschlagung mit sehr hohen Drücken nicht "wandert".

Um die Zuverlässigkeit der erfindungsgemäßen Hochdruck-Kraftstoffpumpe zu verbessern, kann in einer weiteren Ausgestaltung der Erfindung vorgesehen sein, dass in der zylindrischen Ausnehmung des Zylinders eine Nut zur Aufnahme eines Sicherungsrings, insbesondere eines Seeger-Rings vorhanden ist. Damit kann der Ventilsitz formschlüssig zusätzlich zu der beschriebenen Presspassung im Zylinder befestigt werden, so dass auch unter ungünstigsten Umständen eine sichere Befestigung des Ventilsitzes im Zylinder gewährleistet ist.

Alternativ kann der Ventilsitz auch mit der zylindrischen Ausnehmung des Zylinders verstemmt werden. Bei einer anderen Weiterbildung der Erfindung kann der Ventilsitz auch ein Außengewinde aufweisen und in ein Innengewinde des Zylinders eingeschraubt werden. In diesem Fall ist zwischen Ventilsitz und Zylinder eine zusätzliche Abdichtung, beispielsweise in Form einer Beißkante an der Stirnseite des Ventilsitzes vorzusehen.

Es ist weiter vorteilhaft, wenn in dem Zylinder eine Entlastungsnut vorhanden ist, die mit dem Niederdruckkreislauf verbunden ist, so dass die Beaufschlagung der Kolbendichtung zum Motorraum mit Hochdruck vermieden wird.

In weiterer erfindungsgemäßer Ausgestaltung der Hochdruck-Kraftstoffpumpe ist der Stellantrieb des Mengensteuerventils in einem Zylinderkopf der Kraftstoffpumpe angeordnet. Da der Zylinderkopf der erfindungsgemäßen Hochdruck-Kraftstoffpumpe und damit auch der Stellantrieb nicht mehr mit den hohen Drücken des Förderraums der Hochdruck-Kraftstoffpumpe beaufschlagt wird, kann der Stellantrieb auf einfache Weise im Zylinderkopf befestigt werden. Beispielsweise kann der Stellantrieb im Zylinderkopf verstemmt werden. Dieses Verstemmen ist sehr kostengünstig und lässt sich insbesondere bei großen Serien vorteilhaft einsetzen.

In weiterer Ergänzung der erfindungsgemäßen Hochdruck-Kraftstoffpumpe ist der Zylinderkopf mit dem Zylinder verschraubt, wobei in einer besonders bevorzugten Variante der Erfindung, eine der Schrauben zur Befestigung des Zylinderkopfs als Hohlschraube ausgeführt ist und über diese Hohlschraube Kraftstoff aus der Entlastungsnut abgeführt wird. Dadurch entfällt die Notwendigkeit einen gesonderten Entlastungskanal, der von der Entlastungsnut bis zu einem Niederdruckanschluss der Hochdruck-Kraftstoffpumpe verläuft, vorzusehen.

Weitere Vorteile und vorteilhafte Ausgestaltungen der Erfindung sind der nachfolgenden Zeichnung, deren Beschreibung und den Patentansprüchen entnehmbar.

### Zeichnung

Es zeigen:
- Figur 1: ein Ausführungsbeispiel einer erfindungsgemäßen Hochdruck-Kraftstoffpumpe und
- Figur 2: ein Blockschaltbild einer Common-Rail-Kraftstoffeinspritzanlage mit einer erfindungsgemäßen Hochdruck-Kraftstoffpumpe.

### Beschreibung der Ausführungsbeispiele

In Figur 1 ist ein Ausführungsbeispiel einer erfindungsgemäßen Kraftstoff-Hochdruckpumpe im Schnitt dargestellt. Die wesentlichen Baugruppen der Kraftstoff-Hochdruckpumpe 10 sind ein Zylinder 12, ein Zylinderkopf 14, der mit dem Zylinder 12 verschraubt ist, und ein Mengensteuerventil 16.

Der Zylinder 12 weist eine Zylinderbohrung 18 auf, in der ein Kolben 20 oszilliert. Die Bewegung des Kolbens 20 ist in Figur 1 durch einen Doppelpfeil 22 angedeutet. Der Kolben 20 und die Zylinderbohrung 18 begrenzen zusammen mit dem Mengensteuerventil 16 einen Förderraum 24.

Von dem Förderraum 24 geht eine Hochdruck-Kraftstoffleitung 112 ab. Um ein Rückströmen des Kraftstoffs (nicht dargestellt) aus der Hochdruck-Kraftstoffleitung 112 in den Förderraum 24 zu verhindern, ist im Zylinder 12 ein Auslassventil 26 vorgesehen.. Das Auslassventil 26 kann beispielsweise als federbelastetes Kugelventil ausgeführt werden.

Über eine Niederdruck-Kraftstoffleitung 110, die in einen Niederdruckanschluss 28 im Zylinderkopf 14 mündet, wird der Förderraum 24 während des Saughubs der Hochdruck-Kraftstoffpumpe 10 mit Kraftstoff gefüllt.

Im Zylinderkopf 14 ist eine Querbohrung 30 vorhanden, welche den Niederdruckanschluss 28 mit einer Mittenbohrung 32 des Zylinderkopfs 14 verbindet,. Außerdem stellt die Querbohrung 30 eine hydraulische Verbindung zu einem Druckdämpfer 34 her, welcher ebenfalls am Zylinderkopf 14 angeordnet ist. Der Druckdämpfer 34 hat die Aufgabe, die aus der Bewegung des Kolbens 20 und der Ansteuerung des Mengensteuerventils 16 resultierenden Druckstöße im Niederdruckbereich der Hochdruck-Kraftstoffpumpe 10 zu dämpfen. Dadurch verbessert sich das Betriebsverhalten der Hochdruck-Kraftstoffpumpe 10.

Das Mengensteuerventil 16 besteht im wesentlichen aus einem elektrischen Stellantrieb 36 und einem Ventilglied 38, welches mit einem Ventilsitz 40 zusammenwirkt. In der in Figur 1 dargestellten Position des Ventilglieds 38, liegt dieses auf dem Ventilsitz 40 auf, so dass keine hydraulische Verbindung zwischen dem Förderraum 24 und dem Niederdruckanschluss 110 besteht. Das Ventilglied 38 wird über eine Druckfeder 42 in Anlage an dem Ventilsitz 40 gehalten. Wenn sich der Kolben 20 in Richtung des Ventilglieds 38 bewegt (Förderhub), steigt der Druck im Förderraum 24 so lange an, bis das Auslassventil 26 öffnet und Kraftstoff aus dem Förderraum 24 in die Hochdruck-Kraftstoffleitung 112 ausgeschoben wird.

Wenn sich der Kolben 20 von dem Ventilglied 38 entfernt (Saughub), nimmt der Druck im Förderraum 24 so stark ab, dass die auf das Ventilglied 38 wirkenden hydraulischen Kräfte die Vorspannung der Druckfeder 42 überwinden und das Ventilglied 38 vom Ventilsitz 40 abhebt. Diese Position ist in Figur 1 nicht dargestellt. Sobald das Ventilglied 38 vom Ventilsitz 40 abgehoben hat, ist eine hydraulische Verbindung zwischen Niederdruck-Kraftstoffleitung 110 über die Querbohrung 30 und die Mittenbohrung 32 mit dem Förderraum 24 hergestellt, so dass Kraftstoff aus der Niederdruck-Kraftstoffleitung 110 in den Förderraum 24 einströmt.

Wenn nun der Kolben nach Erreichen seines unteren Totpunkts seine Bewegungsrichtung umkehrt und er sich erneut in Richtung des Ventilglieds 38 bewegt, liegt das Ventilglied 38 wieder auf dem Ventilsitz 40 auf, wenn nicht ein Stößel 44 des Mengensteuerventils 16 dies verhindert. Der Stößel 44 ist Teil des elektrischen Stellantriebs 36 des Mengensteuerventils 16. Der elektrische Stellantrieb 36 umfasst neben dem Stößel 44 noch einen Anker 46, der mit dem Stößel 44 fest verbunden ist, und einen Elektromagneten 48, welche in bestromtem Zustand eine Stellkraft auf den Anker 48 ausübt.

In Figur 1 ist der Elektromagnet 48 bestromt, so dass der Anker 46 entgegen einer von einer zweiten Druckfeder 50 ausgeübten Kraft, sich vom Ventilglied 38 entfernt. In Figur 1 entspricht dieses Entfernen vom Ventilglied 38 einer Bewegung des Ankers 46 und damit auch des Stößels 44 nach oben. Die zweite Druckfeder 50 stützt sich mit einem Ende gegen den Anker 46 und mit dem andere Ende gegen einen Deckel 52 des Mengensteuerventils 16 ab. Der Deckel 52 ist bei dem in Figur 1 dargestellten Ausführungsbeispiel mit dem Zylinderkopf 14 verstemmt. Diese fertigungstechnisch sehr einfache Verbindungsart ist bei der erfindungsgemäßen Hochdruck-Kraftstoffpumpe 10 ausreichend, da im Zylinderkopf nur der Druck des Niederdruckanschlusses 110 herrscht.

Wenn der Elektromagnet 18 nicht bestromt wird, bewegen sich Anker 46 und Stößel 44 so weit in Richtung Förderraum 24, dass das Ventilglied 38 nicht mehr auf dem Ventilsitz 40 aufliegt. Somit kann durch den elektrischen Stellantrieb 36 eine hydraulische Verbindung zwischen Niederdruck-Kraftstoffleitung 110 und Förderraum 24 aufrechterhalten werden. Solange diese hydraulische Verbindung besteht, findet kein Druckaufbau im Förderraum 24 statt und es wird kein Kraftstoff aus dem Förderraum 24 in die Hochdruck-Kraftstoffleitung 110 ausgeschoben. Dies bedeutet, dass durch die geeignete Ansteuerung des elektrischen Stellantriebs 36 die Fördermenge der Hochdruck-Kraftstoffpumpe 10 zwischen 0% und 100% des Förderraumvolumens geregelt werden kann.

Bei der erfindungsgemäßen Kraftstoff-Hochdruckpumpe 10 ist der Ventilsitz 40 nicht im Zylinderkopf 14 integriert, sondern im Zylinder 12 angeordnet. Bei dem Ausführungsbeispiel gemäß Figur 1 ist der Ventilsitz 40 als separates Bauteil mit einer zylindrischen Außenfläche 54 ausgeführt. Die zylindrische Außenfläche 54 des Ventilsitzes 40 bildet mit einer entsprechend geformten zylindrischen Ausnehmung 56 des Zylinders 12 eine Presspassung. Dadurch ist der Ventilsitz 40 sicher im Zylinder 12 befestigt und es kann kein Kraftstoff durch die Kontaktfläche zwischen zylindrischer Außenfläche 54 und zylindrischer Ausnehmung 56 aus dem Förderraum 24 entweichen. Somit werden alle hydraulischen Kräfte, welche aus den hohen Drücken im Förderraum 24 resultieren, vom Zylinder 12 aufgenommen, so dass der Kraftfluss optimiert wird. In der zylindrischen Ausnehmung 56 ist eine Nut 58 vorgesehen, in die ein Sicherungsring 60 eingelegt ist. Dadurch wird der Ventilsitz 40 noch zusätzlich im Zylinder 12 gesichert.

Da der Ventilsitz 40 als rotationssymmetrisches Bauteil ausgeführt ist, kann er sehr einfach durch Drehen und/oder Schleifen mit der erforderlichen Präzision hergestellt werden. Auch ist es möglich, den Ventilsitz 40 zu härten, um dessen Lebensdauer zu erhöhen. Die erste Druckfeder 42 stützt sich mit einem Ende gegen das Ventilglied 38 und mit dem anderen Ende gegen einen Absatz 62 des Ventilsitzes 40 ab.

Der Antrieb des Kolbens 20, beispielsweise über eine Antriebswelle mit einem exzentrischen Abschnitt (nicht dargestellt), ist in Figur 1 nicht dargestellt. Solche Antriebe sind jedoch aus dem Stand der Technik bekannt. Befestigt wird der Zylinder 12 über eine Spannpratze 64, welche sich an einem Zylinderkopf 66 der Brennkraftmaschine abstützt und in eine Aussparung 68 des Zylinders 12 eingreift. Die Spannpratze 64 wird durch eine Schraube 70 vorgespannt.

In der Zylinderbohrung 18 ist eine Entlastungsnut 72 eingearbeitet, über welche die Leckage zwischen Zylinderbohrung 18 und Kolben 20 abgeführt werden kann. An die Entlastungsnut 72 schließt eine Entlastungsbohrung 74 an, welche eine Gewindebohrung 76 im Zylinder 12 anschneidet. In die Gewindebohrung 76 ist eine Hohlschraube 78 eingedreht, welche den Zylinderkopf 14 am Zylinder 12 befestigt. Über eine Längsbohrung 80 und eine Querbohrung 82 der Hohlschraube 78 wird somit eine hydraulische Verbindung zwischen der Entlastungsnut 72 und dem Niederdruckanschluss 28 hergestellt.

In Figur 2 ist eine Kraftstoffeinspritzanlage 102 dargestellt. Diese umfasst einen Kraftstoffbehälter 104, aus dem Kraftstoff 106 durch eine elektrische Kraftstoffpumpe 108 gefördert wird. Über eine Niederdruck-Kraftstoffleitung 110 wird der Kraftstoff 106 zu einer Hochdruck-Kraftstoffpumpe 10 mit einem Mengensteuerventil 16 gemäß Figur 1 gefördert. Von der Hochdruck-Kraftstoffpumpe 10 gelangt der Kraftstoff 106 über eine Hochdruck-Kraftstoffleitung 112 zu einem Common-Rail 114.

An den Common-Rail 114 sind mehrere Einspritzventile 116 angeschlossen, die den Kraftstoff direkt in Brennräume 118 der Brennkraftmaschine (nicht dargestellt) einspritzen.

## Patentansprüche

1. Kraftstoffpumpe, insbesondere Hochdruck-Kraftstoffpumpe (10) für eine Kraftstoffeinspritzanlage (102) einer Brennkraftmaschine mit Benzin-Direkteinspritzung, mit einem Kolben (20), mit Antriebsmitteln zum Antrieb des Kolbens (20), mit einem Zylinder (12), in dem der Kolben (20) geführt ist, mit einem Auslassventil (26) und mit einem Mengensteuerventil (16), wobei das Mengensteuerventil (16) einen Ventilsitz (40), ein mit dem Ventilsitz (40) zusammenwirkendes Ventilglied (38) und einen einen Elektromagneten (48) umfassenden, das Ventilglied (38) verstellenden Stellantrieb (36) aufweist, wobei der Ventilsitz (40) als separates Bauteil ausgeführt ist, **dadurch gekennzeichnet, dass** der Ventilsitz (40) in einer zylindrischen Ausnehmung (56) des Zylinders (12) befestigt ist.

2. Kraftstoffpumpe nach Anspruch 1, **dadurch gekennzeichnet, dass** der Ventilsitz (40) eine zylindrische Außenfläche (54) aufweist, und dass die zylindrische Außenfläche (54) mit der zylindrischen Ausnehmung (56) des Zylinders (12) eine Presspassung bildet.

3. Kraftstoffpumpe nach Anspruch 1, **dadurch gekennzeichnet, dass** der Ventilsitz (40) eine zylindrische Außenfläche (54) aufweist, und dass die zylindrische Außenfläche (54) in der zylindrischen Ausnehmung (56) des Zylinders (12) verstemmt ist.

4. Kraftstoffpumpe nach einem der Ansprüche 1 bis 3, **dadurch gekennzeichnet, dass** in der zylindrischen Ausnehmung (56) des Zylinders (12) eine Nut (58) zur Aufnahme eines Sicherungsrings (60), insbesondere eines Seeger-Rings, vorhanden ist.

5. Kraftstoffpumpe nach Anspruch 1, **dadurch gekennzeichnet, dass** der Ventilsitz (40) ein Außengewinde aufweist, und dass der Ventilsitz (40) in ein Innengewinde des Zylinders (12) eingeschraubt wird.

6. Kraftstoffpumpe nach einem der vorhergehenden. Ansprüche, **dadurch gekennzeichnet, dass** in dem Zylinder (12) eine Entlastungsnut (72) vorhanden ist.

7. Kraftstoffpumpe nach einem der vorhergehenden Ansprüche, **dadurch gekennzeichnet, dass** der Stellantrieb (36) in einem Zylinderkopf (14) der Kraftstoffhochdruckpumpe (10) angeordnet ist.

8. Kraftstoffpumpe nach Anspruch 7 **dadurch gekennzeichnet, dass** der Zylinderkopf (14) mit dem Zylinder (12) verschraubt ist.

9. Kraftstoffpumpe nach Anspruch 8 **dadurch gekennzeichnet, dass** eine Schrauben zur Befestigung des Zylinderkopfs (14) als Hohlschraube (78) ausgeführt ist, und dass über die Hohlschraube (78) Kraftstoff aus der Entlastungsnut (72) zum Niederdruckanschluß (28) abgeführt wird.

## Claims

1. Fuel pump, in particular high-pressure fuel pump (10) for a fuel injection system (102) of an internal combustion engine with direct petrol injection, with a piston (20), with drive means for driving the piston (20), with a cylinder (12) in which the piston (20) is guided, with an outlet valve (26) and with a quantity control valve (16), the quantity control valve (16) having a valve seat (40), a valve member (38) cooperating with the valve seat (40) and an actuating drive (36) comprising an electromagnet (48) and adjusting the valve member (38), the valve seat (40) being designed as a separate component, **characterized in that** the valve seat (40) is fastened in cylindrical recess (56) of the cylinder (12).

2. Fuel pump according to Claim 1, **characterized in that** the valve seat (40) has a cylindrical outer face (54), and **in that** the cylindrical outer face (54) forms with the cylindrical recess (56) of the cylinder (12) a press fit.

3. Fuel pump according to Claim 1, **characterized in that** the valve seat (40) has a cylindrical outer face (54), and **in that** the cylindrical outer face (54) is caulked in the cylindrical recess (56) of the cylinder (12).

4. Fuel pump according to one of Claims 1 to 3, **characterized in that** a groove (58) for receiving a securing ring (60), in particular a Seeger ring, is present in the cylindrical recess (56) of the cylinder (12).

5. Fuel pump according to Claim 1, **characterized in that** the valve seat (40) has an external thread, and **in that** the valve seat (40) is screwed into an internal thread of the cylinder (12).

6. Fuel pump according to one of the preceding claims, **characterized in that** a relief groove (72) is present in the cylinder (12).

7. Fuel pump according to one of the preceding claims, **characterized in that** the actuating drive (36) is arranged in a cylinder head (14) of the high-pressure fuel pump (10).

8. Fuel pump according to Claim 7, **characterized in that** the cylinder head (14) is screwed to the cylinder (12).

9. Fuel pump according to Claim 8, **characterized in that** a screw for fastening the cylinder head (14) is designed as a hollow screw (78), and **in that** fuel is discharged out of the relief groove (72) to the low-pressure connection (28) via the hollow screw (78).

## Revendications

1. Pompe de carburant notamment haute pression (10), pour une installation d'injection de carburant (102) d'un moteur à combustion à injection directe d'essence comprenant un piston (20), des moyens d'entraînement pour entraîner le piston (20), un cylindre (12) guidant le piston (20), une soupape de sortie (26) ainsi qu'une soupape de dosage (16),
cette soupape de dosage (16) ayant un siège de soupape (40), un organe de soupape (38) coopérant avec le siège de soupape (40) et un actionneur (36) réglant l'organe de soupape (38) et comprenant un électroaimant (48), et le siège de soupape (40) étant une pièce distincte,
**caractérisée en ce que**
le siège de soupape (40) est fixé dans une cavité cylindrique (56) du cylindre (12).

2. Pompe à carburant selon la revendication 1,
**caractérisée en ce que**
le siège de soupape (40) comporte une surface extérieure (54) cylindrique, et
cette surface extérieure cylindrique (54) forme un siège pressé avec la cavité cylindrique (56) du cylindre (12).

3. Pompe à carburant selon la revendication 1,
**caractérisée en ce que**
le siège de soupape (40) a une surface extérieure (54) cylindrique, et cette surface extérieure (54) cylindrique est matée dans la cavité cylindrique (56) du cylindre (12).

4. Pompe à carburant selon l'une quelconque des revendications 1 à 3,
**caractérisée en ce que**
la cavité cylindrique (56) du cylindre (12) comporte une rainure (58) pour recevoir un anneau de sécurité (60) notamment un anneau Seeger.

5. Pompe à carburant selon la revendication 1,
**caractérisée en ce que**
le siège de soupape (40) comporte un filetage extérieur, et le siège de soupape (40) est vissé dans le filetage intérieur du cylindre (12).

6. Pompe à carburant selon l'une quelconque des revendications précédentes,
**caractérisée par**
une rainure de décharge (72) dans le cylindre (12).

7. Pompe à carburant selon l'une quelconque des revendications précédentes,
**caractérisée en ce que**
l'entraînement de réglage (36) est prévu dans la culasse (14) de la pompe à haute pression de carburant (10).

8. Pompe à carburant selon la revendication 7,
**caractérisée en ce que**
la culasse (14) est vissée au cylindre (12).

9. Pompe à carburant selon la revendication 8,
**caractérisée en ce qu'**
une vis servant à la fixation de la culasse (14) est une vis creuse (78), et le carburant est évacué de la rainure de décharge (72) vers le branchement basse pression (28) à travers cette vis creuse (78).
